# EUROPÄISCHE PATENTSCHRIFT

(11) **EP 1 399 527 B1**
(45) Veröffentlichungstag und Bekanntmachung des Hinweises auf die Patenterteilung: **20.02.2013**
(21) Anmeldenummer: 02754763.7
(22) Anmeldetag: 26.06.2002
(51) Int. Cl.: C10B 49/16, C10B 53/00, C10K 3/00, C10J 3/66

(54) **VERFAHREN UND VORRICHTUNG ZUR PYROLYSE UND VERGASUNG VON STOFFGEMISCHEN, DIE ORGANISCHE BESTANDTEILE ENTHALTEN**
METHOD AND DEVICE FOR THE PYROLYSIS AND GASIFICATION OF MATERIAL MIXTURES CONTAINING ORGANIC COMPONENTS
PROCEDE ET DISPOSITIF POUR PYROLYSER ET GAZEIFIER DES MELANGES DE MATIERES A COMPOSANTS ORGANIQUES

(30) Priorität: 27.06.2001 DE 10131008; 24.06.2002 DE 10228100
(43) Veröffentlichungstag der Anmeldung: 24.03.2004
(73) Patentinhaber: Herhof Verwaltungsgesellschaft mbH, 35606 Solms-Niederbiel (DE)
(72) Erfinder: KRUMM, Wolfgang, 57482 Wenden (DE); FUNK, Günter, 57076 Siegen (DE); HAMEL, Stefan, 57482 Wenden (DE); MERTENS, Christian, 35619 Braunfels (DE)
(74) Vertreter: Zinnecker, Armin
(86) Internationale Anmeldenummer: PCT/EP2002/007078
(87) Internationale Veröffentlichungsnummer: WO 2003/002691

(56) Entgegenhaltungen:
- DE-A- 2 448 354
- DE-A- 19 629 289
- DE-A- 19 930 071
- DE-C- 19 755 693
- GB-A- 1 484 130

## Beschreibung

Die Erfindung betrifft ein Verfahren zur Pyrolyse und Vergasung von Stoffgemischen, die organische Bestandteile enthalten, und eine Vorrichtung zur Durchführung eines derartige Verfahrens.

Bei diesen Stoffgemischen kann es sich insbesondere um Hausmüll oder hausmüllähnliche Abfälle handeln sowie um Produkte, die aus Hausmüll oder hausmüllähnlichen Abfällen gewonnen worden sind.

Verfahren und Vorrichtungen zur Pyrolyse und Vergasung von organischen Stoffen sind bereits bekannt. Die DE-PS 197 55 693 offenbart ein Verfahren zur Vergasung von organischen Stoffen, bei dem die organischen Stoffe in einen Pyrolysereaktor geleitet werden, in welchem sie mit einem Wärmeträgermedium in Kontakt gehalten werden, wodurch eine Pyrolyse stattfindet. Der Pyrolysereaktor ist ein Wanderbettreaktor oder eine Drehtrommel. Die Pyrolyseprodukte bestehen aus Pyrolysegasen mit kondensierbaren Stoffen und einem festen kohlenstoffhaltigen Rückstand. Der feste kohlenstoffhaltige Rückstand und das Wärmeträgermedium werden einer Feuerung zugeführt, in der der kohlenstoffhaltige Rückstand verbrannt und das Wärmeträgermedium aufgeheizt und wieder dem Pyrolysereaktor zugeführt wird. Die teerhaltigen Pyrolysegase werden in einer zweiten Reaktionszone derart nacherhitzt, daß ein gereinigtes Synthesegas mit hohem Heizwert erhalten wird. Dies geschieht in der Weise, daß die teerhaltigen Pyrolysegase in einen indirekten Wärmetauscher geleitet werden, in dem sie mit einem Reaktionsmittel, beispielsweise Wasserdampf, reagieren. Die Feuerungsabgase werden derart durch den indirekten Wärmetauscher geleitet, daß deren Wärmeinhalt für die Reaktion der Pyrolysegase mit dem Reaktionsmittel genutzt wird. Die aus der Feuerung abgezogene Asche der festen kohlenstoffhaltigen Rückstände und das Wärmeträgermedium werden am Eintragsende für den organischen Stoff in den Pyrolysereaktor zurückgeführt.

Die DE-OS 199 30 071 offenbart ein Verfahren und eine Vorrichtung zur Pyrolyse und Vergasung von organischen Stoffen, bei dem die organischen Stoffe in einen Trocknungs- und Pyrolysereaktor eingebracht werden, in dem sie mit dem Wirbelbettmaterial einer Verbrennungswirbelschicht in Kontakt gebracht werden, wodurch eine Trocknung und Pyrolyse stattfindet, bei der die organischen Stoffe in Wasserdampf aus der Trocknung und Pyrolyseprodukte umgesetzt werden. Die Pyrolyseprodukte bestehen aus Gasen mit kondensierbaren Substanzen und festem kohlenstoffhaltigen Rückstand. Der feste kohlenstoffhaltige Rückstand, gegebenenfalls mit Anteilen des Wasserdampfs und der Pyrolysegase mit kondensierbaren Substanzen, und das Wirbelbettmaterial werden zurück in die Verbrennungswirbelschicht geführt, in der der kohlenstoffhaltige Rückstand der organischen Stoffe verbrannt, das Wirbelbettmaterial aufgeheizt und wieder in den Pyrolysereaktor geführt wird. Der Wasserdampf aus der Trocknung und die Pyrolysegase mit kondensierbaren Substanzen werden in einer weiteren Reaktionszone derart nachbehandelt, daß ein Produktgas mit hohem Heizwert entsteht. Die Verbrennungswirbelschicht, in der die Pyrolyserückstände verbrannt werden, wird als stationäre Wirbelschicht betrieben. Die Pyrolysegase werden in einen indirekten Wärmetauscher geleitet, in dem sie gegebenenfalls mit einem Reaktionsmittel wie Wasserdampf, Sauerstoff oder Luft oder einer Mischung daraus reagieren. Die Feuerungsabgase werden derart mit dem indirekten Wärmetauscher in Kontakt gebracht, daß deren Wärmeinhalt für die Reaktion der Pyrolysegase mit dem Reaktionsmittel genutzt wird.

Bei dem vorbekannten Verfahren nach der DE-PS 197 55 693 und auch bei dem Verfahren nach der prioritätsälteren deutschen Patentanmeldung 199 30 071.2 wird jeweils ein indirekter Wärmetauscher verwendet, dem die Wärme der Feuerungsabgase zugeführt wird und durch den die Pyrolysegase geleitet werden. Diese Verfahrensweise und die zur Durchführung eines derartigen Verfahrens erforderliche Vorrichtung sind allerdings mit Nachteilen behaftet.

Die prioritätsältere, nicht vorveröffentlichte deutsche Patentanmeldung 100 33 453.9 betrifft ein Verfahren und eine Vorrichtung zur Pyrolyse und Vergasung von Stoffgemischen, die organische Bestandteile enthalten. Die vorliegende Erfindung ist besonders gut zur Anwendung bei einem Verfahren und/oder einer Vorrichtung nach dieser deutschen Patentanmeldung geeignet.

Bei dem Verfahren nach der deutschen Patentanmeldung 100 33 453.9 werden die organischen Stoffe bzw. das Stoffgemisch, das organische Bestandteile enthält, in einem Pyrolysereaktor mit einem Wärmeträgermedium aus einem Verbrennungsreaktor in Kontakt gebracht und pyrolysiert. Bei dem Pyrolysereaktor handelt es sich vorzugsweise um einen Schachtreaktor. Als Verbrennungsreaktor wird vorzugsweise ein Wirbelschichtreaktor verwendet. Das Wärmeträgermedium wird vorzugsweise durch die Asche aus dem Verbrennungsreaktor gebildet. Es ist aber auch möglich, ein sonstiges Wärmeträgermaterial bzw. Wirbelbettmaterial zu verwenden. Der Wärmeträger bzw. das Wirbelbettmaterial kann Asche aus dem Verbrennungsreaktor enthalten oder ausschließlich oder praktisch ausschließlich aus dieser Asche bestehen. Vorteilhaft ist es, wenn die organischen Stoffe mit dem Wärmeträgermedium dadurch in Kontakt gebracht werden, daß sie miteinander vermischt werden. Die organischen Stoffe und das Wärmeträgermedium werden in dem Pyrolysereaktor in Kontakt gebracht bzw. vermischt und getrocknet und pyrolysiert. Der durch die Pyrolyse entstehende Pyrolysekoks wird in dem Verbrennungsreaktor bzw. Wirbelschichtreaktor unter Luftzufuhr verbrannt.

Das durch die Pyrolyse erzeugte Rohgas bzw. dessen kondensierbare Bestandteile werden in einem Crackreaktor gereinigt bzw. gecrackt. Vorzugsweise erfolgt diese Reinigung bzw. Crackung durch einen Katalysator, der im Crackreaktor vorgesehen ist. Diese Reinigung bzw. katalytische Reinigung bzw. Crackung erfolgt vorzugsweise unter Zugabe von Wasserdampf.

Das Verfahren nach der deutschen Patentanmeldung 100 33 453.9 eignet sich insbesondere für die Pyrolyse und Vergasung eines Stoffgemischs, das aus Hausmüll oder hausmüllähnlichen Abfällen erhalten worden ist. Dabei handelt es sich vorzugsweise um ein Stoffgemisch, das aus Hausmüll oder hausmüllähnlichen Abfällen nach folgendem Verfahren hergestellt worden ist: Der Hausmüll bzw. die hausmüllähnlichen Abfälle werden erforderlichenfalls zunächst vorbehandelt, insbesondere zerkleinert. Anschließend werden sie in geschlossenen Behältern unter Zwangsbelüftung kompostiert, wobei die organischen Bestandteile abgebaut werden. Nach einer bestimmten Zeit von beispielsweise sieben Tagen - nach dieser Zeit sind die biologisch leichter zersetzbaren Bestandteile typischerweise ganz oder zu einem wesentlichen Teil abgebaut - wird die Kompostierung durch Trocknung zum Stillstand gebracht. Das Material wird auf eine Restfeuchte von höchstens 15 % getrocknet. Es kann dann erforderlichenfalls noch nachbehandelt werden. Ein derartiges Material wird unter dem Namen Trockenstabilat ^{®} in Verkehr gebracht.

Bei einem Pyrolyseverfahren, insbesondere auch bei dem Verfahren nach der deutschen Patentanmeldung 100 33 453.9, ist es im allgemeinen erforderlich, aus dem Verbrennungsreaktor bzw. Wirbelschichtreaktor bzw. Wirbelschichtofen das Wärmeträgermedium, insbesondere heiße Asche, abzuziehen und einem oder mehreren Pyrolysereaktoren zuzuführen. Dabei ist zu berücksichtigen, daß weder Pyrolysegase aus den Pyrolysereaktoren in den Verbrennungsreaktor (Wirbelschichtreaktor, Wirbelschichtofen) gelangen dürfen noch Rauchgase aus dem Verbrennungsreaktor (Wirbelschichtreaktor, Wirbelschichtofen) in den Pyrolysereaktor gelangen dürfen.

Eine mechanische Förderung des Wärmeträgermediums bzw. der heißen Asche mit bewegten Maschinenteilen ist aufgrund der hohen Temperaturen bzw. Aschetemperaturen von 900 bis 950°C und des abrasiven Verhaltens des Wärmeträgermediums bzw. der Asche sowie wegen der damit verbundenen erheblichen Wärmeverluste nicht vorzuziehen.

Im Bereich der zirkulierenden Wirbelschichtfeuerungen ist es bekannt, einen sogenannten fluidisierten Siphon einzusetzen. Dieser beteht aus einem Fallrohr und einem Behälter mit Überlauf. Das heiße Wärmeträgermedium (beispielsweise Asche) wird im Fallrohr aufgefangen, bildet dort ein Wanderbett aus und rutscht in den Behälter. Mit Hilfe von Luft wird der Behälter über einen am Behälterboden befindlichen Düsenboden angeströmt, so daß eine Fluidisierung des aus dem Fallrohr nachrutschenden Wärmeträgermediums erreicht wird und das Wärmeträgermedium aus dem Überlauf des Behälters abgezogen werden kann. Durch den Druckverlust des Festbetts im Fallrohr wird die gewünschte Dichtungsfunktion erreicht. Durch die Fluidisierung des Siphons wird die Förderung des heißen Mediums in einen nachfolgenden Reaktor erreicht. Da bei Wirbelschichtfeuerungen oxidierende Betriebsbedingungen bestehen, bei denen ohnehin Luft zugegeben wird, stören die Luftbestandteile des Fluidisierungsmittels "Luft" den Prozeß nicht.

Bei der Anwendung des in der DE-A- 100 33 453 beschriebenen Verfahrens ist der Einsatz von Luft als Fluidisierungsmittel für den Transport des Wärmeträgermediums bzw. der Asche in den Crackreaktor oder in den Pyrolysereaktor nachteilhaft, weil in diesem Fall einerseits Sauerstoff und andererseits Luftstickstoff in den Prozeß eingeschleust werden würden. Dies steht im Gegensatz zu dem Zweck des in der DE-A- 100 33 453 beschriebenen Verfahrens, ein möglichst unverdünntes und möglichst heizwertreiches Synthesegas zu erzeugen. Der Einsatz von Luft und/oder von inerten Gasen als Fluidisierungsmittel ist unter diesen Umständen nicht sinnvoll.

Aus der DE 24 48 354 A ist ein Verfahren zur Erzeugung von Gas, Teer und Dampf aus Kohle bekannt, bei dem Feinkohle in einer Entgasungszone mit einem Wärmeträgermedium in Kontakt gebracht und entgast wird. Der nach der Entgasung verbleibende Schwelkoks wird in einer Wirbelschichtkammer mit Luft verbrannt. Das durch die Entgasung entstehende Rohgas wird abgezogen und einer Gasreinigung und Gaszerlegung zugeführt. Das Wärmeträgermedium wird über einen Siphon der Wirbelschichtkammer zugeführt, wobei als Siphon-Antriebsgas Dampf verwendet wird.

Die DE 196 29 289 A offenbart einen Siphon zur Förderung feinkörniger Feststoffe, in den eine Lanze hineinragt. Eine durch die Lanze geführte Gasströmung ermöglicht eine teilweise Fluidisierung des angestauten Feststoffes in dem Siphon.

Aus der GB-A-1 484 130 ist ein Verfahren zur Pyrolyse von Festschlamm oder Abfall bekannt, bei dem das Wärmeträgermedium mittels überhitztem Wasserdampf gefördert werden kann.

Aufgabe der Erfindung ist es, ein verbessertes Verfahren zur Pyrolyse und Vergasung von Stoffgemischen, die organische Bestandteile enthalten, sowie eine verbesserte Vorrichtung zur Duchführung eines Verfahrens zur Pyrolyse und Vergasung von Stoffgemischen, die organische Bestandteile enthalten, vorzuschlagen.

Bei einem Verfahren zur Pyrolyse und Vergasung von Stoffgemischen, die organische Bestandteile enthalten, wird diese Aufgabe durch die Merkmale des Anspruchs 1 gelöst. Eine erfindungsgemäße Vorrichtung ist Gegenstand des Anspruchs 15. Vorteilhafte Weiterbildungen des erfindungsgemäßen Verfahrens und der erfindungsgemäßen Vorrichtung sind in den Unteransprüchen beschrieben.

Gemäß der Erfindung wird das Wärmeträgermedium mittels überhitztem Wasserdampf als Fluidisierungsmittel gefördert. Dies erfolgt durch einen fluidisierten Siphon. Der Transport des Wärmeträgermediums bzw. der Asche vom Verbrennungsreaktor (Wirbelschichtreaktor, Wirbelschichtofen) zum Pyrolysereaktor (Schachtreaktor) erfolgt durch oder zumindest unter Mitwirkung von überhitztem Wasserdampf als Fluidisierungsmittel.

Vorteilhafte Weiterbildungen sind in den Unteransprüchen beschrieben.

Vorzugsweise wird der Wasserdampf mit Energie aus der Verbrennung des Pyrolysekokses erhitzt. Stattdessen oder zusätzlich kann der Wasserdampf mit Energie aus dem Rohgas (Pyrolysegas) erhitzt werden. Diese Energie kann dem heissen Rohgas entnommen werden, wodurch sich das Rohgas abkühlt. Sie kann stattdessen oder zusätzlich durch eine Unterfeuerung mit Rohgas erzeugt werden. Eine andere oder weitere Möglichkeit besteht darin, den Wasserdampf mit Energie aus den Rauchgasen zu erhitzen. Dementsprechend kann die Energie für das Fluidisierungsmittel durch verschiedene Möglichkeiten prozeßintern bereitgestellt werden.

Vorteilhaft ist es, wenn der Wasserdampf für die Fluidisierung in dem Crackreaktor eingesetzt wird. Es ist also möglich, den überhitzten Wasserdampf zunächst als Fluidisierungsmittel einzusetzen und denselben Wasserdampf danach im Crackreaktor/Pyrolysereaktor für die Crackreaktionen einzusetzen.

Das Wärmeträgermedium wird vorzugsweise durch die Asche aus dem Verbrennungsreaktor gebildet. Es ist aber auch möglich, ein sonstiges Wärmeträgermaterial bzw. Wirbelbettmaterial zu verwenden. Der Wärmeträger bzw. das Wirbelbettmaterial kann Asche aus dem Verbrennungsreaktor enthalten oder ausschließlich oder praktisch ausschließlich aus dieser Asche bestehen.

Vorzugsweise wird die Asche aus dem Verbrennungsreaktor, insbesondere die Asche aus der Wirbelschicht, und/oder der Pyrolysekoks aus dem Pyrolysereaktor als Katalysator für das Rohgas verwendet. Hierdurch wird die katalytische Wirkung der Asche bzw. des Pyrolysekokses genutzt. Als Katalysator für das Rohgas kann die Asche und/oder der Pyrolysekoks allein oder mit einem oder mehreren weiteren Katalysatoren verwendet werden.

Eine weitere vorteilhafte Weiterbildung ist dadurch gekennzeichnet, daß aus den organischen Stoffen vor der Pyrolyse eine Feinfraktion abgetrennt, insbesondere abgesiebt wird. Die Feinfraktion kann auch auf andere Weise abgetrennt werden. Vorzugsweise wird die abgesiebte oder anderweitig abgetrennte Feinfraktion dem Verbrennungsreaktor zugeführt. Die Absiebung bzw. sonstige Abtrennung und/oder die Zuführung der Feinfraktion zum Verbrennungsreaktor sind insbesondere bei der Verarbeitung von Trockenstabilat ^{®} von Vorteil. Da der Feinanteil des Trockenstabilats ^{®} einen erhöhten Anteil an Inertien (Asche) und Schadstoffen enthält, wird dieser vorzugsweise abgesiebt bzw. anderweitig abgetrennt. Er wird ferner vorzugsweise direkt zur weiteren Behandlung dem Wirbelschichtreaktor zugeführt. Damit kann der Vorteil erreicht werden, daß die Schadstoffracht des Inputmaterials (Trockenstabilat ^{®}) über den Wirbelschichtreaktor direkt - also ohne den Umweg durch den Schachtreaktor und den Crackreaktor - zur Rauchgasreinigung geführt wird. Die Rauchgasreinigung wird nach den gültigen Umweltschutzvorschriften ausgeführt, in Deutschland zur Zeit nach der 17. Bundesimmissionsschutzverordnung (BImSchV). Sie verhindert, daß die Schadstofffracht in die Umwelt gelangt. Ein weiterer Vorteil besteht darin, daß sich der Heizwert der Grobfraktion gegenüber dem ursprünglichen Material erhöht, da der Feinanteil des Trockenstabilats ^{®} einen erhöhten Anteil an Inertien (Asche) enthält.

Durch die Reinigung bzw. katalytische Reinigung des Rohgases kann ein Synthesegas ("Brenngas") erzeugt werden. Das Synthesegas wird vorzugsweise in einer Gasturbine oder in einer sonstigen Wärmekraftmaschine energetisch verwertet. Vorteilhaft ist es, wenn das Abgas aus der energetischen Verwertung bzw. der Gasturbine bzw. der sonstigen Wärmekraftmaschine dem Verbrennungsreaktor bzw. Wirbelschichtreaktor zugeführt wird. Dem Verbrennungsreaktor bzw. Wirbelschichtreaktor kann zusätzlich zu diesem Abgas noch Luft zugeführt werden. Es ist aber auch möglich, den Verbrennungsreaktor bzw. Wirbelschichtreaktor nicht mit Luft, sondern ausschließlich mit dem Abgas der Gasturbine oder der sonstigen Wärmekraftmaschine zu betreiben. Dies ist möglich, da das Abgas der Gasturbine bzw. sonstigen Wärmekraftmaschine immer noch einen ausreichenden Sauerstoffgehalt hat, der bei etwa 17 % liegen kann. Hierdurch ist eine besonders gute energetische Verwertung möglich.

Nach einer weiteren vorteilhaften Weiterbildung wird das Synthesegas zunächst gekühlt und/oder gereinigt, bevor es für die Brennkammer der Gasturbine oder sonstigen Wärmekraftmaschine verwendet wird. Die Kühlung und/oder Reinigung erfolgt vorzugsweise in einer Quenche. Vorzugsweise wird das Abwasser aus der Kühlung und/oder Reinigung eingedampft, vorzugsweise in einem Trockner. Der Rest aus der Eindampfung (der "eingedickte" Rest) wird vorzugsweise dem Verbrennungsreaktor zugeführt.

Eine weitere vorteilhafte Weiterbildung ist dadurch gekennzeichnet, daß durch die Reinigung bzw. katalytische Reinigung des Rohgases ein Synthesegas erzeugt wird. Vorzugsweise wird aus dem Synthesegas Wasserstoff abgetrennt. Das bei der Wasserstoffabtrennung verbleibende Schwachgas wird vorzugsweise dem Verbrennungsreaktor zugeführt. Es kann dort thermisch genutzt werden.

Vorteilhaft ist es, wenn der Verbrennungsreaktor bzw. Wirbelschichtreaktor zweistufig betrieben wird. Dies geschieht insbesondere dadurch, daß am unteren Ende des Verbrennungsreaktors bzw. Wirbelschichtreaktors weniger Luft zugegeben wird als für eine stöchiometrische Verbrennung benötigt wird. Dadurch enthält die Asche, die dem Pyrolysereaktor bzw. Schachtreaktor zugeführt wird, noch Koks, der damit bereits im oberen Teil des Pyrolysereaktors (Schachtreaktors, Entgasers) katalytische Wirkung hat. Oberhalb der Ausförderung der Asche aus dem Verbrennungsreaktor bzw. Wirbelschichtreaktor wird weitere Luft zugegeben, um eine vollständige Verbrennung zu erreichen und das Abgas - gereinigt - in die Umgebung abgeben zu können.

Eine weitere vorteilhafte Weiterbildung ist dadurch gekennzeichnet, daß eine Zone des Pyrolysereaktors bzw. Schachtreaktors als Crackreaktor verwendet wird. Dies kann in der Weise geschehen, daß der Pyrolysereaktor bzw. Schachtreaktor und der Crackreaktor als ein Bauteil "Pyrolyse-Crack-Reaktor" ausgeführt werden, so daß eine Zone des Pyrolysereaktors als Katalysator verwendet wird (Fig. 6). Es kann ferner in der Weise geschehen, daß sich der Crackreaktor oberhalb des Pyrolysereaktors bzw. Schachtreaktors befindet bzw. daß sich der Crackreaktor im oberen Bereich des Pyrolysereaktors bzw. Schachtreaktors befindet (Fig. 10).

Eine weitere vorteilhafte Weiterbildung ist dadurch gekennzeichnet, daß das im Crackreaktor gereinigte Rohgas in einem weiteren Reaktor mit einer Katalysatorschüttung weiter gereinigt wird (Fig. 7) oder daß der Crackreaktor als Reaktor mit einer Katalysatorschüttung ausgebildet ist. Die Katalysatorschüttung in dem weiteren Reaktor kann aus einer oder mehreren Metallverbindungen bestehen (permanenter Katalysator). Nachdem das Gas den Crackreaktor verlassen hat, wird es dem weiteren Reaktor zugeführt. Der Crackreaktor fungiert in diesem Fall als Vor-Katalysator. Der Crackreaktor ist dann allerdings nicht unbedingt erforderlich. Es ist auch möglich, auf den Crackreaktor zu verzichten, so daß der weitere Reaktor mit der Katalysatorschüttung in diesem Fall als eigentlicher Crackreaktor für die katalytische Reinigung des durch die Pyrolyse erzeugten Rohgases fungieren kann.

Von besonderem Vorteil ist es, wenn das im Crackreaktor gereinigte Rohgas in einem weiteren Reaktor mit einer Katalysatorschüttung weiter gereinigt wird, wenn also neben dem ersten weiteren Reaktor mit einer Katalysatorschüttung ein zweiter weiterer Katalysator mit einer Katalysatorschüttung vorhanden ist. Hierbei ist es von besonderem Vorteil, wenn der erste und der zweite weitere Reaktor abwechselnd aktiviert sind. Der erste und der zweite weitere Reaktor werden also derart betrieben, daß sie abwechselnd aktiv sind. Hierdurch wird eine weitere vorteilhafte Weiterbildung ermöglicht, die darin besteht, daß der erste und der zweite weitere Reaktor abwechselnd regeneriert werden können, nämlich jeweils dann, wenn der jeweils andere weitere Reaktor aktiviert ist. Die Regenerierung erfolgt vorzugsweise durch heißes Abgas aus dem Verbrennungsreaktor bzw. Wirbelschichtreaktor. Auch bei der Verwendung eines ersten weiteren Reaktors und eines zweiten weiteren Reaktors kann auf den Crackreaktor verzichtet werden. Der erste und der zweite weitere Reaktor dienen dann als eigentliche Crackreaktoren zum katalytischen Reinigen des durch die Pyrolyse erzeugten Rohgases.

Eine weitere vorteilhafte Weiterbildung ist dadurch gekennzeichnet, daß der Katalysator zusammen mit dem Wärmeträgermedium zugegeben wird bzw. daß der Katalysator zusammen mit dem Wärmeträgermedium wirksam wird. Wie bereits beschrieben, kann der Pyrolysekoks aus dem Pyrolysereaktor als Katalysator für das Rohgas verwendet werden. Hierdurch wird die katalytische Wirkung des im Pyrolysereaktor bzw. Schachtreaktor entstehenden Pyrolysekokses genutzt. Um dies zu erreichen, wird der Crackreaktor in den Feststoffstrom vom Pyrolysereaktor bzw. Schachtreaktor in den Verbrennungsreaktor bzw. Wirbelschichtreaktor integriert. Bei Berücksichtigung des Temperaturniveaus wäre allerdings eine Gasbehandlung, also eine katalytische Reinigung des Rohgases, in demjenigen Bereich des Pyrolysereaktors bzw. Schachtreaktors wünschenswert, in dem die Asche aus dem Verbrennungsreaktor bzw. Wirbelschichtreaktor zugeführt wird, da dort die Asche (Wärmeträgermedium, Wirbelbettmaterial) das höchste Temperaturniveau hat.

Um dies zu erreichen, wird das Verfahren vorzugsweise derart geführt, daß der Katalysator zusammen mit dem Wärmeträgermedium (Asche) zugegeben wird bzw. daß der Katalysator zusammen mit dem Wärmeträgermedium (Asche) wirksam wird. Beispielsweise kann der Katalysator im oberen Bereich des Pyrolysereaktors bzw. Schachtreaktors zugegeben werden. Dies kann zusammen mit der Asche erfolgen. Der Katalysator kann allerdings auch anderweitig zugegeben werden. Ferner kann der Katalysator in einem Crackreaktor vorhanden sein, dem die Asche zugeführt wird.

Es ist möglich, einen permanenten Katalysator, beispielsweise Metalloxid, zu verwenden. Bei Einsatz eines permanenten Katalysators ergibt sich ein Kreislauf durch den Verbrennungsreaktor bzw. Wirbelschichtreaktor, wobei in der Feuerung die thermische Abreinigung des Katalysators stattfindet. Es kann allerdings auch ein verlorener Katalysator, beispielsweise Koks oder Kohle, verwendet werden.

Die erfindungsgemäße Vorrichtung zur Pyrolyse und Vergasung von Stoffgemischen, die organische Bestandteile enthalten, die insbesondere zur Durchführung des erfindungsgemäßen Verfahrens geeignet ist, umfaßt einen Pyrolysereaktor, vorzugsweise einen Schachtreaktor, dem die organischen Stoffe bzw. das Stoffgemisch, das organische Bestandteile enthält, vorzugsweise Trockenstabilat ^{®} und ein Wärmeträgermedium zuführbar sind, einen Verbrennungsreaktor, vorzugsweise einen Wirbelschichtreaktor, zum Verbrennen des Pyrolysekokses aus dem Pyrolysereaktor bzw. Schachtreaktor und zum Erzeugen des Wärmeträgermediums, wobei als Wärmeträgermedium vorzugsweise die Asche aus dem Verbrennungsreaktor verwendet wird, und einen Crackreaktor zum Reinigen bzw. Cracken des durch die Pyrolyse erzeugten Rohgases bzw. dessen kondensierbarer Bestandteile, in dem vorzugsweise ein Katalysator vorgesehen ist.

Gemäß der Erfindung ist ein fluidisierter Siphon vorgesehen, dem überhitzter Wasserdampf als Fluidisierungsmittel zuführbar ist. Der fluidisierte Siphon kann aus einem Fallrohr und einem Behälter mit Überlauf bestehen. In diesem Fall wird das Wärmeträgermedium bzw. die heiße Asche im Fallrohr aufgefangen. Sie bildet dort ein Wanderbett aus und rutscht in den Behälter. Der Behälter kann über einen am Behälterboden befindlichen Düsenboden mit überhitztem Wasserdampf angeströmt werden, so daß eine Fluidisierung der aus dem Fallrohr nachrutschenden Asche erreicht wird und die Asche aus dem Überlauf des Behälters abgezogen werden kann. Durch den Druckverlust des Wanderbetts im Fallrohr wird die gewünschte Dichtungsfunktion erreicht, also die Abdichtung gegenüber Gasen (Pyrolysegase aus dem oder den Pyrolysereaktoren, die nicht in den Wirbelschichtofen gelangen dürfen, und Rauchgase aus dem Wirbelschichtofen, die nicht in den Pyrolysereaktor gelangen dürfen). Durch die Fluidisierung des Siphons wird die Förderung des heißen Mediums (Wärmeträgermedium, heiße Asche) in einen nachfolgenden Reaktor (Pyrolysereaktor/Crackreaktor) erreicht. Ein kleiner Teil des Wasserdampfs kann durch das Wanderbett in den Verbrennungsreaktor bzw. Wirbelschichtofen dringen und somit als Sperrgas wirken.

Vorteilhafte Weiterbildungen sind in den weiteren Unteransprüchen beschrieben.

Der fluidisierte Siphon umfaßt ein Fallrohr.

In dem Fallrohr ist ein Wanderbett vorgesehen. Das Fallrohr ist derart ausgestaltet, daß darin ein Wanderbett ausbildbar ist. Vorzugsweise werden Auslegungsparameter und/oder Betriebsparameter derart beeinflußt, daß sich in dem Fallrohr ein Wanderbett ausbildet.

Das Fallrohr bzw. das Wanderbett ist von Wasserdampf durchströmbar. Der Wasserdampf wirkt als Sperrgas. Die Auslegungsparameter und/oder Betriebsparameter werden vorzugsweise derart beeinflußt, daß das Fallrohr bzw. das Wanderbett von Wasserdampf als Sperrgas durchströmt wird.

Durch die Erfindung werden ein Verfahren und eine Vorrichtung geschaffen, durch die aus einem Brennstoff mit einem bestimmten Aschegehalt und hohem flüchtigen Gehalt ein Reingas erzeugt werden kann, das sowohl zur Verwendung in Gasturbinenprozessen und Verbrennungsmotoren als auch zur stofflichen Verwertung geeignet ist, daß also sehr hochwertig ist. Dabei wird die Zielsetzung erreicht, daß kein technischer Sauerstoff verwendet werden muß und daß das Pyrolysegas nicht mit inerten Gasen in Kontakt kommt. Die Erfindung ist insbesondere für die Verarbeitung von Trockenstabilat ^{®} geeignet. Dabei kann davon ausgegangen werden, daß der Feinanteil des Trockenstabilats ^{®} einerseits überdurchschnittlich viele Schadstoffe und andererseits einen hohen Inertanteil (ca. 50 Gew.-%) enthält, der Beitrag des Feinanteils zu einem hochwertigen Gas also gering und die negativen Auswirkungen auf den Aufwand der Pyrolysegas-Reinigung verhältnismäßig hoch sind. Der Wärmeträger wird aus dem Pyrolysekoks auf dem Wege der Verbrennung erzeugt. Dabei durchläuft das gesamte Einsatzmaterial (organische Stoffe, insbesondere Trockenstabilat ^{®}) mit dem Feinanteil die Pyrolyse und belastet die Gasreinigung. Vorzugsweise wird der Feinanteil direkt der Verbrennung zugeführt; in dem Verbrennungsreaktor wird der Wärmeträger aus diesem Feinanteil und dem Pyrolysekoks erzeugt. Die flüchtigen Schadstoffe des Feinanteils können dadurch in der Verbrennung ausgeschleust und in der Rauchgasreinigung abgeschieden werden. Dadurch wird ausgeschlossen, daß Schadstoffe aus dem Feinanteil in das Pyrolysegas gelangen und die Gasreinigung unnötig aufwendig und teuer werden lassen.

Das bei der Durchführung der Erfindung entstehende Pyrolysegas bzw. Synthesegas kann zur stofflichen und energetischen Verwendung eingesetzt werden, insbesondere zur Stromerzeugung, zur Wärmeerzeugung, zur Erzeugung von Methanol oder zur Erzeugung von Wasserstoff. Es ist möglich, ein wasserstoffreiches Gas zu erzeugen. Die Erfindung kann zur Stromerzeugung genutzt werden, insbesondere in einer Gasturbine. Das Gasturbinenabgas kann als Verbrennungs- und Fluidisierungsluft in der Wirbelschicht des Wirbelschichtreaktors verwendet werden. Die Anlage muß dann allerdings unter Druck betrieben werden oder es ist ein Brenngasverdichter vorzusehen. Die Feuerung in dem Verbrennungsreaktor bzw. Wirbelschichtreaktor liefert Wärme für den Pyrolysereaktor. Durch die Wirbelschicht wird ferner prozeßintern das Wärmeträgermedium, nämlich Asche, erzeugt. Sofern Koks bzw. Pyrolysekoks als Katalysatormaterial eingesetzt wird, kann dieser ebenfalls prozeßintern durch gestufte Luftzuführung in der Wirbelschicht erzeugt werden. Eine Verfahrensführung mit unterstöchiometrischer Verbrennung ist möglich. Es ist ferner möglich, die Nachbehandlung der Pyrolysegase direkt im Entgaser (Pyrolysereaktor) vorzunehmen; das Entgasen und das Cracken können also in einem Reaktor erfolgen.

Ausführungsbeispiele der Erfindung werden nachstehend anhand der beigefügten Zeichnung im einzelnen erläutert. In der Zeichnung zeigt
- Fig 1: eine Vorrichtung zur Durchführung eines Verfahrens zur Pyrolyse und Vergasung von Stoffgemischen, die organische Bestandteile enthalten, in einer schematischen Darstellung,
- Fig. 2: die Vorrichtung gemäß Fig. 1, wobei der Schachtreaktor und der Crackreaktor als ein Bauteil "Pyrolyse-Crack-Reaktor" ausgeführt sind,
- Fig. 3: eine weitere Ausführungsform, bei der der Katalysator zusammen mit dem Wärmeträgermedium zugegeben wird bzw. wirksam wird und
- Fig. 4: einen fluidisierten Siphon, dem überhitzter Wasserdampf als Fluidisierungsmittel zuführbar ist, in einer schematischen Darstellung.

Die in Fig. 1 gezeigte Grundkonfiguration zur Durchführung des Grundprozesses besteht aus einem Schachtreaktor 1, einem Wirbelschichtreaktor 2 und einem Crackreaktor 3. Dem Schachtreaktor 1 werden die organischen Stoffe, vorzugsweise Trockenstabilat ^{®} 4, und das Wärmeträgermedium, vorzugsweise Asche 5, aus dem Wirbelschichtreaktor 2 zugeführt. Das in den Schachtreaktor 1 eingebrachte Trockenstabilat 4 wird dort mit der heißen Asche 5 aus dem Wirbelschichtreaktor 2 vermischt. Das Trockenstabilat erhitzt sich und entgast (pyrolysiert). Es entsteht ein Gas, nämlich das Rohgas 6, sowie ein Feststoff 7, nämlich Pyrolysekoks und Asche. Das Rohgas 6 verläßt den Schachtreaktor 1 am oberen Ende, der Feststoff 7 verläßt den Schachtreaktor 1 am unteren Ende. Rohgas 6 und Feststoff 7 werden dem Crackreaktor 3 zugeführt. Da der Feststoff 7, nämlich der darin enthaltene Pyrolysekoks, als Katalysator für die Gasreinigung wirkt, wird das Rohgas 6 im Crack-reaktor 3 durch den heißen Feststoff geleitet. Ferner wird hier Wasserdampf 8 zugegeben. Als Ergebnis wird ein katalytisch gereinigtes Gas 9 (Synthesegas, Brenngas) erhalten. Der Feststoff 10 aus dem Crackreaktor 3 (Pyrolysekoks und Asche) wird in den Wirbelschichtreaktor 2 eingebracht und dort mit Luft 11 verbrannt. Das Abgas 12 aus der Wirbelschicht des Wirbelschichtreaktors 2 wird gereinigt. Aus dem Wirbelschichtreaktor 2 kann ferner noch nicht benötigte Asche 13 abgezogen werden.

Bei der in Fig. 2 gezeigten Ausführungsform werden der Schachtreaktor und der Crackreaktor als ein Bauteil ausgeführt, nämlich als Pyrolyse-Crack-Reaktor 30. Dabei wird eine Zone, nämlich die untere Zone, des Pyrolysereaktors 1 als Katalysator verwendet.

Bei den in den Figuren 1 und 2 gezeigten Ausführungsformen wird die katalytische Wirkung des im Schachtreaktor 1 entstehenden Pyrolysekokses genutzt. Bei diesen Ausführungsformen ist der Crackreaktor 3 in den Feststoffstrom vom Schachtreaktor 1 in den Wirbelschichtreaktor 2 integriert. Bei Berücksichtigung des Temperaturniveaus wäre allerdings eine Gasbehandlung in demjenigen Bereich des Schachtreaktors 1 wünschenswert, in dem die Asche 5 aus dem Wirbelschichtreaktor 2 zugeführt wird, da dort der Feststoff (die Asche) das höchste Temperaturniveau hat.

Um dies zu realisieren kann die Verfahrensführung nach Fig. 3 vorgesehen werden. Hier wird ein Katalysator 40 im oberen Bereich des Schachtreaktors 1 zugegeben. Der Schachtreaktor und der Crackreaktor sind auch hier als ein Bauteil ausgeführt, nämlich als Pyrolyse-Crack-Reaktor 30'. Die Zugabe des Katalysators 40 im oberen Bereich des Schachtreaktors 1 muß allerdings nicht zwangsläufig mit der Asche 5 aus dem Wirbelschichtreaktor 2 erfolgen. Der Katalysator kann auch auf andere Weise zugegeben werden. Ferner kann der Katalysator in dem oberen Bereich des Schachtreaktors 1 vorhanden sein, also in dem mit 41 bezeichneten Bereich des Pyrolyse-Crack-Reaktors 30'. Bei der Ausführungsform nach Fig. 10 kann ein permanenter Katalysator wie beispielsweise Metalloxid verwendet werden. Es kann allerdings auch ein verlorener Katalysator wie beispielsweise Koks oder Kohle verwendet werden. Bei Einsatz eines permanenten Katalysators ergibt sich ein Kreislauf durch den Wirbelschichtreaktor 2, wobei in der Feuerung des Wirbelschichtreaktors 2 die thermische Abreinigung des Katalysators stattfindet. Der Crackreaktor wird automatisch in den Schachtreaktor 1 integriert, so daß dieser zum Pyrolyse-Crack-Reaktor 30' wird.

Die Figur 4 zeigt einen bei den Ausführungsformen gemäß Figuren 1 bis 3 anwendbaren Anlagenteil, durch den heiße Asche oder ein sonstiges Wirbelbettmaterial aus dem Wirbelschichtreaktor bzw. Wirbelschichtofen 2 zum Pyrolysereaktor bzw. Schachtreaktor 1 bzw. zum Pyrolyse-Crack-Reaktor 30 bzw. 30' gefördert werden kann. In dem Wirbelschichtofen 2 befindet sich ein Wirbelbett 41', welches aus Wirbelbettmaterial besteht, nämlich heißer Asche. Der Boden des Wirbelschichtofens 2 ist als Düsenboden 42 ausgebildet, durch den dem Wirbelschichtofen 2 Fluidisierungsluft 43 zugeführt wird.

Die heiße Asche aus dem Wirbelbett 41' wird einem Crack-Reaktor/Pyrolysereaktor/Schachtreaktor/Pyrolyse-Crack-Reaktor 1, 3, 30, 31, 30', 41' zugeführt, die in der Fig. 4 nicht dargestellt sind und die in Materialflußrichtung hinter dem Pfeil 44 liegen.

Der in der Fig. 4 dargestellte fluidisierte Siphon 45 umfaßt ein Fallrohr 46, das auch als Fallschacht ausgebildet sein kann, und einen Behälter 47 mit Überlauf. Die heiße Asche aus dem Wirbelbett 41' gelangt durch den in dem Wirbelschichtofen 2 ausgebildeten Ascheüberlauf 48 in das Fallrohr 46, wo sie aufgefangen wird. Diese heiße Asche bildet in dem Fallrohr 46 ein Wanderbett aus und rutscht in den Behälter 47. Der Boden des Behälters 47 ist als Düsenboden 49 ausgebildet, durch den dem Behälter 47 überhitzter Wasserdampf 50 zugeführt wird.

Mit Hilfe des überhitzten Wasserdampfs 50 wird der Behälter 47 über den am Behälterboden befindlichen Düsenboden 49 angeströmt, so daß eine Fluidisierung der aus dem Fallrohr 46 nachrutschenden Asche erreicht wird und die Asche aus dem Überlauf des Behälters 47 in das weitere Fallrohr 51 abgezogen werden kann. Sie wird von dem weiteren Fallrohr 51 in Richtung des Pfeils 44 zu dem Schachtreaktor 1/Pyrolyse-Crack-Reaktor 30/Pyrolyse-Crack-Reaktor 30' geführt.

Durch den Druckverlust des Festbetts im Fallrohr 46 wird die gewünschte Dichtungsfunktion erreicht. Der fluidisierte Siphon gemäß Fig. 4 erfüllt die Funktionen der Förderung eines Feststoffs und der Abdichtung gegenüber Gasen. Durch die Fluidisierung des Siphons wird die Förderung des heißen Mediums in einen nachfolgenden Reaktor 1, 30, 30' erreicht.

Das Fallrohr 46 ermöglicht in Verbindung mit dem fluidisierten Siphon 45 einen Trennung von oxidierender Atmosphäre im Verbrennungsreaktor bzw. Wirbelschichtofen und reduzierender Atmosphäre im Crackreaktor und im Pyrolysereaktor. Ein definierter, sehr kleiner Dampfstrom dringt durch das Wanderbett im Fallrohr 46 in den Verbrennungsreaktor bzw. Wirbelschichtofen und wirkt somit als Sperrgas. Dieser Sperrdampfstrom kann gezielt eingestellt werden, indem permanent ein Druckabfall über das Wanderbett im Fallrohr 46 eingestellt wird. Dieser Druckabfall kann durch die Höhe des Wanderbetts (Auslegungsparameter) und durch den Dampf-Vordruck und den Unterdruck im Verbrennungsreaktor bzw. Wirbelschichtofen (Betriebsparameter) beeinflußt werden. Eine Beeinflußung durch andere und/oder weitere Auslegungsparameter und/oder Betriebsparameter ist möglich. Der Hauptstrom des Wasserdampfs gelangt entweder zusammen mit der Asche oder zusätzlich über einen Bypass in den Crackreaktor und sperrt somit den Siphon gegen Rohgas aus dem Crackreaktor.

Bei dem Verfahren nach der deutschen Patentanmeldung 100 33 453. 9 kann im Pyrolysereaktor zur Durchführung der erwünschten Crackreaktionen überhitzter Wasserdampf mit 1,0 bis 1,5 bar Vordruck und rund 800°C bis 850°C zur Anwendung kommen. Somit ist es möglich, den überhitzten Wasserdampf 50 zunächst als Fluidisierungsmittel einzusetzen und denselben Dampf danach im Crackreaktor/Pyrolysereaktor 1, 3, 30, 31, 30', 41 für die Crackreaktionen einzusetzen. Die Menge des überhitzten Wasserdampfs aus der Fluidisierung des Siphons ist dabei mit rund 0,07 bis 0,12 kg Dampf pro kg Trockenstabilat^{®} wesentlich geringer als die insgesamt benötigte Dampfmenge von rund 0,3 kg Dampf pro kg Trockenstabilat ^{®} und deshalb in keiner Weise schädlich für den Prozeß sondern sogar vorteilhaft.

Die Energie für die Bereitstellung des Dampfes bei 1,5 bar und 800 bis 850°C kann aus der Abkühlung der Rauchgase aus der Verbrennung des Pyrolysekokses gewonnen werden. Somit kann die Energie für die Bereitstellung des Fluidisierungsmittels prozeßintern erzeugt bzw. verwendet werden.

Überraschend hat sich gezeigt, daß der als Fluidisierungsmittel zugemischte überhitzte Wasserdampf nicht zu einer Heizwertminderung des im weiteren Prozeßverlauf damit vermischten Synthesegases führt. Im Zusammenhang mit dem Verfahren nach der deutschen Patentanmeldung 100 33 453.9 ist dieser besondere Vorteil erreichbar, weil durch die Zufuhr von überhitztem Wasserdampf längerkettige Kohlenwasserstoffe im Pyrolysegas gecrackt werden und somit der Heizwert des Synthesegases erhöht wird. Die gewünschten Crackreaktionen sind somit eine Besonderheit, die es besonders sinnvoll macht, überhitzten Wasserdampf als Fluidisierungsmittel zu verwenden, ohne daß eine Verschlechterung des Synthesegases erfolgt und ohne daß der Wasserdampf bei der Abkühlung des Synthesegases als zusätzliches Kondensat anfällt.

## Patentansprüche

1. Verfahren zur Pyrolyse und Vergasung von Stoffgemischen, die organische Bestandteile enthalten,
bei dem die organischen Stoffe (4) bzw. das Stoffgemisch, das organische Bestandteile enthält, in einem Pyrolysereaktor (1) mit einem Wärmeträgermedium in Kontakt gebracht und pyrolysiert werden,
bei dem der durch die Pyrolyse entstehende Pyrolysekoks (7) in einem Verbrennungsreaktor (2) unter Luftzufuhr (11) verbrannt wird,
bei dem die kondensierbaren Bestandteile des durch die Pyrolyse erzeugten Rohgases (6) in einem Crackreaktor (3) gecrackt werden
und bei dem das Wärmeträgermedium in einem fluidisierten Siphon mittels überhitztem Wasserdampf (50) als Fluidisierungsmittel gefördert wird,
**dadurch gekennzeichnet,**
**daß** der fluidisierte Siphon ein Fallrohr (46) und einen Behälter (47) mit Überlauf umfaßt, wobei der Boden des Behälters (47) als Düsenboden (49) ausgebildet ist, durch den dem Behälter (47) überhitzter Wasserdampf (50) zugeführt wird,
**daß** der Hauptstrom des Wasserdampfs (50) entweder zusammen mit der Asche oder zusätzlich über einen Bypass in den Crackreaktor (3) gelangt und daß ein definierter Sperrdampfstrom durch das Wanderbett im Fallrohr (46) dringt.

2. Verfahren nach Anspruch 1, **dadurch gekennzeichnet, daß** der Wasserdampf (50) mit Energie aus der Verbrennung des Pyrolysekokses und/oder mit Energie aus dem Rohgas (6) erhitzt wird.

3. Verfahren nach Anspruch 1 oder 2, **dadurch gekennzeichnet, daß** der Wasserdampf (50) mit Energie aus den Rauchgasen erhitzt wird.

4. Verfahren nach einem der vorhergehenden Ansprüche, **dadurch gekennzeichnet, daß** der Wasserdampf (50) für die Fluidisierung in dem Crackreaktor (1, 3, 30, 31, 30', 41) eingesetzt wird.

5. Verfahren nach einem der vorhergehenden Ansprüche, **dadurch gekennzeichnet, daß** das Wärmeträgermedium aus der Asche (5) des Verbrennungsreaktors (2) besteht.

6. Verfahren nach einem der vorhergehenden Ansprüche, **dadurch gekennzeichnet, daß** im Crackreaktor (3) ein Katalysator vorgesehen ist.

7. Verfahren nach einem der vorhergehenden Ansprüche, **dadurch gekennzeichnet, daß** die Crackung unter Zugabe von Wasserdampf (8) durchgeführt wird.

8. Verfahren nach einem der vorhergehenden Ansprüche, **dadurch gekennzeichnet, daß** der Pyrolysekoks (7) aus dem Pyrolysereaktor (1) und/oder die Asche aus dem Verbrennungsreaktor (2) als Katalysator für das Rohgas (6) verwendet wird.

9. Verfahren nach einem der vorhergehenden Ansprüche, **dadurch gekennzeichnet, daß** aus den organischen Stoffen (4) vor der Pyrolyse eine Feinfraktion abgetrennt wird.

10. Verfahren nach einem der vorhergehenden Ansprüche, **dadurch gekennzeichnet, daß** durch die Reinigung des Rohgases ein Synthesegas erzeugt wird.

11. Verfahren nach Anspruch 10, **dadurch gekennzeichnet, daß** aus dem Synthesegas Wasserstoff abgetrennt wird.

12. Verfahren nach einem der vorhergehenden Ansprüche, **dadurch gekennzeichnet, daß** eine Zone des Pyrolysereaktors (1) als Crackreaktor verwendet wird.

13. Verfahren nach einem der vorhergehenden Ansprüche, **dadurch gekennzeichnet, daß** der Katalysator zusammen mit dem Wärmeträgermedium zugegeben wird bzw. wirksam wird.

14. Verfahren nach Anspruch 13, **dadurch gekennzeichnet, daß** der Katalysator (40) dem Wärmeträgermedium (5) zugegeben wird.

15. Vorrichtung zur Pyrolyse und Vergasung von Stoffgemischen, die organische Bestandteile enthalten, insbesondere zur Durchführung des Verfahrens nach einem der Ansprüche 1 bis 14, mit
einem Pyrolysereaktor (1), vorzugsweise einem Schachtreaktor, dem die organischen Stoffe (4) bzw. das Stoffgemisch, das organische Bestandteile enthält, und ein Wärmeträgermedium (5) zuführbar sind,
einem Verbrennungsreaktor (2), vorzugsweise einem Wirbelschichtreaktor, zum Verbrennen des Pyrolysekokses (7) aus dem Pyrolysereaktor (1) und zum Erzeugen des Wärmeträgermediums (5) für den Pyrolysereaktor (1),
einem Crackreaktor (3) zum Cracken der kondensierbaren Bestandteile des durch die Pyrolyse erzeugten Rohgases (6)
und einem fluidisierten Siphon (45), dem überhitzter Wasserdampf (50) als Fluidisierungsmittel zuführbar ist,
**dadurch gekennzeichnet**
**daß** der fluidisierte Siphon ein Fallrohr (46) und einen Behälter (47) mit Überlauf umfaßt,
**daß** in dem Fallrohr (46) ein Wirbelbett ausbildbar ist,
**daß** dem Behälter (47) die heiße Asche oder das sonstige Wirbelbettmaterial aus dem Fallrohr (46) zuführbar ist,
**daß** der Behälter (47) einen Überlauf aufweist, aus dem die heiße Asche oder das sonstige Wirbelbettmaterial in ein weiteres Fallrohr (51) abziehbar ist
und **daß** der Boden des Behälters (47) als Düsenboden (49) ausgebildet ist, durch den dem Behälter (47) überhitzter Wasserdampf (50) zugeführt wird.

16. Vorrichtung nach Anspruch 15, **dadurch gekennzeichnet, daß** in dem Fallrohr (46) ein Wanderbett vorgesehen bzw. ausbildbar ist.

17. Vorrichtung nach Anspruch 15 oder 16, **dadurch gekennzeichnet, daß** im Crackreaktor (3) ein Katalysator vorgesehen ist.

18. Vorrichtung nach einem der Ansprüche 15 bis 17, **gekennzeichnet durch** eine Quenche zum Kühlen und/oder Reinigen des Synthesegases (9).

19. Vorrichtung nach Anspruch 18, **gekennzeichnet durch** einen Trockner zum Kühlen und/oder Reinigen des Abwassers aus der Quenche.

20. Vorrichtung nach einem der Ansprüche 15 bis 19, **gekennzeichnet durch** eine Wasserstoffabtrennung zum Abtrennen von Wasserstoff aus dem Synthesegas aus dem Crackreaktor (3).

21. Vorrichtung nach einem der Ansprüche 15 bis 20, **dadurch gekennzeichnet, daß** der Pyrolysereaktor (1) bzw. Schachtreaktor und der Crackreaktor (3) als ein Bauteil ausgeführt sind, vorzugsweise als Pyrolyse-Crack-Reaktor (30, 30').

22. Vorrichtung nach einem der Ansprüche 15 bis 21, **gekennzeichnet durch** einen weiteren Reaktor mit einer Katalysatorschüttung.

23. Vorrichtung nach Anspruch 22, **gekennzeichnet durch** einen zweiten weiteren Reaktor mit einer Katalysatorschüttung.

## Claims

1. A method for the pyrolysis and gasification of substance mixtures containing organic constituents,
wherein the organic substances (4) or the substance mixture containing organic constituents are brought into contact with a heat transfer medium in a pyrolysis reactor (1) and are pyrolised;
wherein the pyrolysis coke (7) created by the pyrolysis is combusted in a combustion reactor (2) with an air supply (11);
wherein the condensable constituents of the raw gas (6) produced by pyrolysis are cracked in a crack reactor (3);
and wherein the heat transfer medium is conveyed as a fluidising agent by means of overheated steam (50) in a fluidised syphon,
**characterised in that**
the fluidised syphon includes a down-pipe (46) and a container (47) with overflow, with the base of the container (47) being formed as a nozzle base (49) through which overheated steam (50) is supplied to the container (47);
**in that** the main flow of the steam (50) enters into the crack reactor (3) either together with the ash or additionally via a bypass; and **in that** a defined barrier vapour flow passes through the moving bed in the down-pipe (46).

2. A method in accordance with claim 1, **characterised in that** the steam (50) is heated with energy from the combustion of the pyrolysis coke and/or with energy from the raw gas (6).

3. A method in accordance with claim 1 or claim 2, **characterised in that** the steam (50) is heated with energy from the flue gases.

4. A method in accordance with one of the preceding claims, **characterised in that** the steam (50) is used for the fluidisation in the crack reactor (1, 3, 30, 31, 30', 41).

5. A method in accordance with one of the preceding claims, **characterised in that** the heat transfer medium comprises the ash (5) of the combustion reactor (2).

6. A method in accordance with one of the preceding claims, **characterised in that** a catalyst is provided in the crack reactor (3).

7. A method in accordance with one of the preceding claims, **characterised in that** the cracking is carried out while adding water vapour (8).

8. A method in accordance with one of the preceding claims, **characterised in that** the pyrolysis coke (7) from the pyrolysis reactor (1) and/or the ash from the combustion reactor (2) is used as the catalyst for the raw gas (6).

9. A method in accordance with one of the preceding claims, **characterised in that** a fine fraction is separated from the organic substances (4) before pyrolysis.

10. A method in accordance with one of the preceding claims, **characterised in that** a synthesis gas is produced by the purification of the raw gas.

11. A method in accordance with claim 10, **characterised in that** hydrogen is separated from the synthesis gas.

12. A method in accordance with one of the preceding claims, **characterised in that** a zone of the pyrolysis reactor (1) is used as the crack reactor.

13. A method in accordance with one of the preceding claims, **characterised in that** the catalyst is added or becomes active together with the heat transfer medium.

14. A method in accordance with claim 13, **characterised in that** the catalyst (40) is added to the heat transfer medium (5).

15. An apparatus for the pyrolysis and gasification of substance mixtures containing organic constituents, in particular for carrying out the method in accordance with one of the claims 1 to 14, comprising
a pyrolysis reactor (1), preferably a shaft reactor, to which the organic substances (4) or the substance mixture containing organic constituents and a heat transfer medium (5) can be supplied;
a combustion reactor (2), preferably a fluidized bed reactor, for combusting the pyrolysis coke (7) from the pyrolysis reactor (1) and for generating the heat transfer medium (5) for the pyrolysis reactor (1);
a crack reactor (3) for cracking the condensable constituents of the raw gas (6) generated by the pyrolysis;
and a fluidised syphon (45) to which overheated water vapour (50) can be supplied as the fluidising agent,
**characterised in that**
the fluidised syphon includes a down-pipe (46) and a container (47) with overflow:
a fluidised bed can be formed in the down-pipe (46);
the hot ash or the other fluidised bed material from the down-pipe (46) can be supplied to the container (47);
the container (47) has an overflow from which the hot ash or the other fluidised bed material can be drawn off into a further down-pipe (51);
and **in that** the base of the container (47) is formed as a nozzle base (49) through which overheated water vapour (50) is supplied to the container (47).

16. An apparatus in accordance with claim 15, **characterised in that** a moving bed is provided or can be formed in the down-pipe (46).

17. An apparatus in accordance with claim 15 or claim 16, **characterised in that** a catalyst is provided in the crack reactor (3).

18. An apparatus in accordance with one of the claims 15 to 17, **characterised by** a quench for cooling and/or purifying the synthesis gas (9).

19. An apparatus in accordance with claim 18, **characterised by** a dryer for cooling and/or purifying the waste water from the quench.

20. An apparatus in accordance with one of the claims 15 to 19, **characterised by** a hydrogen separation for separating hydrogen from the synthesis gas from the crack reactor (3).

21. An apparatus in accordance with one of the claims 15 to 20, **characterised in that** the pyrolysis reactor (1) or the shaft reactor and the crack reactor (3) are configured as one element, preferably as a pyrolysis crack reactor (30, 30').

22. An apparatus in accordance with one of the claims 15 to 21, **characterised by** a further reactor having a catalyst bed.

23. An apparatus in accordance with claim 22, **characterised by** a second further reactor having a catalyst bed.

## Revendications

1. Procédé destiné à la pyrolyse et à la gazéification de mélanges de substances qui contiennent des composés organiques,
pour lequel les substances organiques (4) ou le mélange de substances qui contient des composants organiques, sont mis en contact avec un milieu caloporteur dans un réacteur de pyrolyse (1) et pyrolysés,
pour lequel le coke de pyrolyse (7) généré par la pyrolyse est brûlé dans un réacteur de combustion (2) sous adduction d'air (11),
pour lequel les composés condensables du gaz brut (6) généré par la pyrolyse sont craqués dans un réacteur de craquage (3)
et pour lequel le milieu caloporteur est transporté comme agent de fluidification dans un siphon fluidisé à l'aide de vapeur d'eau surchauffée (50),
**caractérisé**
**en ce que** le siphon fluidisé comprend un tuyau de descente (46) et un bac (47) avec déversoir, le fond du bac (47) étant constitué en fond à tuyères (49) par lequel de la vapeur d'eau surchauffée (50) est admise dans le bac (47),
**en ce que** le courant principal de la vapeur d'eau (50) parvient dans le réacteur de craquage (3) soit ensemble avec la cendre, soit de manière supplémentaire via une dérivation
et **en ce qu'**un courant de vapeur de barrage défini pénètre dans le tuyau de descente (46).

2. Procédé selon la revendication 1, **caractérisé en ce que** la vapeur d'eau (50) est réchauffée avec de l'énergie issue du coke de pyrolyse et/ou avec de l'énergie issue du gaz brut (6).

3. Procédé selon les revendications 1 ou 2, **caractérisé en ce que** la vapeur d'eau (50) est réchauffée avec de l'énergie issue des gaz de fumée.

4. Procédé selon une quelconque des revendications précédentes, **caractérisé en ce que** la vapeur d'eau (50) est employée pour la fluidification dans le réacteur de craquage (1, 3, 30, 31, 30', 41).

5. Procédé selon une quelconque des revendications précédentes, **caractérisé en ce que** le milieu caloporteur se compose de la cendre (5) du réacteur de combustion (2).

6. Procédé selon une quelconque des revendications précédentes, **caractérisé en ce que** dans le réacteur de craquage (3), un catalyseur est prévu.

7. Procédé selon une quelconque des revendications précédentes, **caractérisé en ce que** le craquage est réalisé par addition de vapeur d'eau (8).

8. Procédé selon une quelconque des revendications précédentes, **caractérisé en ce que** le coke de pyrolyse (7) issu du réacteur de pyrolyse (1) et/ou la cendre issue du réacteur de combustion (2) est/sont utilisé(e)/s comme catalyseur pour le gaz brut (6).

9. Procédé selon une quelconque des revendications précédentes, **caractérisé en ce qu'**une fraction de précision est séparée des substances organiques (4) avant la pyrolyse.

10. Procédé selon une quelconque des revendications précédentes, **caractérisé en ce qu'**un gaz de synthèse est généré par la purification du gaz brut.

11. Procédé selon la revendication 10, **caractérisé en ce que** de l'hydrogène est séparé du gaz de synthèse.

12. Procédé selon une quelconque des revendications précédentes, **caractérisé en ce qu'**une zone du réacteur de pyrolyse (1) est utilisée comme réacteur de craquage.

13. Procédé selon une quelconque des revendications précédentes, **caractérisé en ce que** le catalyseur est ajouté et/ou devient actif conjointement avec le milieu caloporteur.

14. Procédé selon la revendication 13, **caractérisé en ce que** le catalyseur (40) est ajouté au milieu caloporteur (5).

15. Dispositif destiné à la pyrolyse et à la gazéification de mélanges de substances qui contiennent des composés organiques, notamment pour la réalisation du procédé selon une quelconque des revendications 1 à 14, avec
un réacteur de pyrolyse (1), de préférence un réacteur à puits, dans lequel les substances organiques (4) ou le mélange de substances qui contient des composants organiques, et un milieu caloporteur (5) sont admissibles,
un réacteur de combustion (2), de préférence un réacteur à lit fluidisé, destiné à la combustion du coke de pyrolyse (7) issu du réacteur de pyrolyse (1) et destiné à la génération du milieu caloporteur (5) pour le réacteur de pyrolyse (1),
un réacteur de craquage (3) destiné au craquage des composés condensables du gaz brut (6) généré par la pyrolyse
et un siphon fluidisé (45), qui est admissible comme agent de fluidification dans la vapeur d'eau surchauffée (50),
**caractérisé**
**en ce que** le siphon fluidisé comprend un tuyau de descente (46) et un bac (47) avec déversoir
**en ce que**, dans le tuyau de descente (46), un lit fluidisé est formable,
**en ce que**, dans le bac (47), la cendre très chaude ou la matière diverse de lit fluidisé issue du tuyau de descente (46) sont admissibles,
**en ce que** le bac (47) présente un déversoir, hors duquel la cendre très chaude ou la matière diverse de lit fluidisé sont évacuables dans un autre tuyau de descente (51)
et **en ce que** le fond du bac (47) est constitué en fond à tuyères (49), par lequel de la vapeur d'eau surchauffée (50) est admise dans le bac (47).

16. Dispositif selon la revendication 15, **caractérisé en ce que** dans le tuyau de descente (46), un lit mobile est prévu et/ou formable.

17. Dispositif selon les revendications 15 ou 16, **caractérisé en ce que**, dans le réacteur de craquage (3), un catalyseur est prévu.

18. Dispositif selon une quelconque des revendications 15 à 17, **caractérisé par** une extinction de la luminescence pour le refroidissement et/ou la purification du gaz de synthèse (9).

19. Dispositif selon la revendication 18, **caractérisé par** un séchoir pour le refroidissement et/ou la purification des eaux usées issues de l'extinction de la luminescence.

20. Dispositif selon une quelconque des revendications 15 à 19, **caractérisé par** une séparation de l'hydrogène pour séparer de l'hydrogène issu du gaz de synthèse issu du réacteur de craquage (3).

21. Dispositif selon une quelconque des revendications 15 à 20, **caractérisé en ce que** le réacteur de pyrolyse(1) et/ou le réacteur à puits et le réacteur de craquage (3) sont construits comme un composant, de préférence comme un réacteur de pyrolyse-craquage (30, 30').

22. Dispositif selon une quelconque des revendications 15 à 21, **caractérisé par** un autre réacteur avec une distribution de catalyseur.

23. Dispositif selon la revendication 22, **caractérisé par** un second autre réacteur avec une distribution de catalyseur.
